# EUROPÄISCHE PATENTSCHRIFT

(11) **EP 3 377 244 B1**
(45) Veröffentlichungstag und Bekanntmachung des Hinweises auf die Patenterteilung: **31.12.2025**
(21) Anmeldenummer: 16801730.9
(22) Anmeldetag: 17.11.2016
(51) Int. Cl.: B22C 9/10, F02F 3/22

(54) **GEGOSSENE ZU- UND ABLAUFÖFFNUNGEN BEI STAHLGUSS- UND EISEN-GUSSKOLBEN**
CAST INFLOW AND OUTFLOW OPENINGS FOR CAST-STEEL AND CAST-IRON PISTONS
OUVERTURES D'AMENÉE ET D'ÉVACUATION COULÉES DANS DES PISTONS EN FONTE D'ACIER ET EN FONTE DE FER

(30) Priorität: 19.11.2015 DE 102015222878
(43) Veröffentlichungstag der Anmeldung: 26.09.2018
(73) Patentinhaber: KS Kolbenschmidt GmbH, 74172 Neckarsulm (DE)
(72) Erfinder: MÜLLER, Gregor, 68199 Mannheim (DE)
(74) Vertreter: HKW Intellectual Property PartG mbB
(86) Internationale Anmeldenummer: PCT/EP2016/077950
(87) Internationale Veröffentlichungsnummer: WO 2017/085164

(56) Entgegenhaltungen:
- EP-A2- 2 113 319
- DE-A1- 102007 044 105
- DE-U1- 202006 020 280
- JP-A- 2006 090 159

## Beschreibung

Die Erfindung betrifft ein Verfahren zur Herstellung eines Kolbens, der einen mittels eines verlorenen Kernes erzeugten Kühlkanal aufweist, wobei in einem Gießverfahren unter Anwendung einer Gießform, in die der Kern vor dem Gießen eingesetzt wird, unter Verwendung einer Gießschmelze ein Kolbenrohling gegossen und nach dem Erstarren der Gießschmelze der Kolbenrohling der Gießform entnommen und anschließend der Kern ausgespült wird und danach eine Fertigbearbeitung des Kolbenrohlings zur Erzeugung des Kolbens erfolgt, gemäß den Merkmalen des Oberbegriffes des Patentanspruches 1.

Ein solches Verfahren zur Herstellung eines Kolbens, der auch Kühlkanalkolben genannt wird, ist aus der US 4,559,685 bekannt. Ein verlorener Kern, z.B. ein Sandkern, wird an seinen Enden mit einem metallischen Haltestück versehen, wobei in der Gießform ein Permanentmagnet vorhanden ist, auf den dieses metallische Haltestück aufgesetzt und dadurch gehalten wird. Die das metallische Haltestück umgebende Unterseite des verlorenen Kernes liegt auf der Halteeinrichtung, in der der Permanentmagnet ist, auf, sodass dadurch ein zylinderförmiges Ende des Kernes realisiert ist. Infolge dessen ergibt sich nach dem Ausspülen des Kernes aus dem fertiggegossenen Kolbenrohling ein relativ scharfkantiger Übergang in dem den Kühlkanal umgebenden Materialbereich des Kolbenrohlings, sodass dadurch Spannungen im Gefüge des Materials des Kolbens entstehen, aus denen sich Risse bilden können, wenn der fertige Kolben im Betrieb des Zylinders der Brennkraftmaschine läuft.

Die EP 2 113 319 A2 beschreibt einen löslichen Gießkern zur Bildung eines Kühlkanals in einem gießtechnisch hergestellten Kolben mit einer Anformung zur Bildung eines Ölzulaufes des Kühlkanals und mit einer Anformung zur Bildung eines Ölablaufes des Kühlkanals. Zur Verbesserung der mechanischen Festigkeit des Kolbens ist die Anordnung der ersten und der vierten Anformung so gewählt, dass der von der vierten Anformung gebildete Ölzulauf und der von der ersten Anformung gebildete erste Ölablauf in jeweils einer anderen Nabenabstützung der Bolzennaben des Kolbens zu liegen kommen.

Die DE 10 2007 044 105 A1 zeigt einen löslichen und im Wesentlichen ringförmig ausgebildeten Gießkern zur Bildung eines Kühlkanals, der über jeweils eine viertelkreisförmige Kernbiegung in zwei annähernd parallel zur Kolbenachse angeordnete und vom Kolbenboden wegweisende Bereiche übergeht, wobei der zweite Bereich in einen Teil des Gießkernes übergeht, der die Zulauföffnung des Kühlkanals bildet, und der erste Bereich in einen Teil des Gießkernes übergeht, der die Ablauföffnung des Kühlkanals bildet.

Der Erfindung liegt daher die Aufgabe zugrunde, die eingangs geschilderten Nachteile zu vermeiden.

Diese Aufgabe ist durch die Merkmale des Patentanspruches 1 gelöst.

Erfindungsgemäß ist vorgesehen, dass sich der Kern bis in einen Bereich der Gießform erstreckt, die einen Innenbereich des Kolbenrohlings ausbildet und mit dem Kern zumindest eine einen gerundeten Verlauf aufweisende Öffnung für den Kühlkanal nach dem Ausspülen gebildet wird. Weiterhin ist erfindungsgemäß vorgesehen, dass als Öffnung zumindest eine Zulauföffnung mit einem umlaufenden Wulst mittels des Kernes gebildet wird, und/oder wobei als Öffnung zumindest eine Ablauföffnung mit einem umlaufenden Wulst mittels des Kernes gebildet wird. Mittels des Erstreckens des Kernes in einen Bereich der Gießform, die einen Innenbereich des Kolbenrohlings ausbildet, kann ein nahtloser Übergang um die Öffnung zu dem Kühlkanal realisiert werden. Diese Öffnung erstreckt sich dann nicht nur von der Öffnung selbst ausgehend in Richtung des Kühlkanales, sondern sie erstreckt sich auch in umgekehrter Richtung ausgehend von der Öffnung in Richtung des Innenbereiches. Nicht nur diese Erstreckung des Verlaufes der Öffnung, sondern auch der gerundete Verlauf der Öffnung für den Kühlkanal hat den Vorteil, dass keine scharfkantigen Übergänge entstehen, sodass dadurch Rissbildungen wirksam vermieden werden. Ein weiterer Vorteil ist darin zu sehen, dass mittels eines verlorenen Kernes, z.B. ein Salz- oder Sandkern, beliebige Formen der Öffnung realisiert werden können. Der Querschnitt der Öffnung muss nicht mehr rund sein, sondern kann auch oval oder andere beliebige im Querschnitt rundlich verlaufende Formen aufweisen. Außerdem ist es ein ganz wesentlicher Vorteil, dass der verlorene Kern vollständig den Öffnungsbereich für den Zugang zu dem Kühlkanal bildet, nämlich auch ausgehend von dem Innenbereich des Kolbens, sodass dieser lediglich nach dem Gießen und dem Erstarren der Gießschmelze ausgespült werden muss. Spanabhebende Bearbeitungen, wie z.B. Bohren (insbesondere zur Realisierung der Öffnung an sich), oder Nachbearbeitungen durch spanabhebende Verfahren entfallen vollständig, sodass nach der Erfindung nicht die Gefahr besteht, dass kleinere Partikel, die bei der spanabhebenden Bearbeitung entstehen, in den Kühlkreislauf der Brennkraftmaschine eindringen können.

Erfindungsgemäß ist vorgesehen, dass als Öffnung zumindest eine Zulauföffnung mit einem umlaufenden Wulst mittels des Kernes gebildet wird, erfindungsgemäß ergänzt um die Bildung der Öffnung mittels des verlorenen Kernes zumindest als eine Ablauföffnung ebenfalls mit einem umlaufenden Wulst. Nach der Erfindung wird also nicht einfach nur eine Öffnung aus Richtung des Innenbereiches des Kolbens in Richtung des Kühlkanales eingebracht, sondern diese auch vorteilhaft gestaltet. Mittels des umlaufenden Wulstes zumindest um die Zulauföffnung herum wird dieser Bereich nicht nur verstärkt, sondern ihm auch eine Formgebung gegeben, mittels derer Risse im Gefüge des Materials um die Öffnung herum wirksam vermieden werden. Auch hier muss der Querschnitt der Öffnung nicht kreisförmig sein, sondern kann auch im Querschnitt betrachtet oval oder in ihrem Umlauf mit mehreren Änderungen des Verlaufes einer Bogenform ausgebildet sein.

Ebenfalls ist in Weiterbildung der Erfindung vorgesehen, dass mittels des Kernes zumindest im Bereich der Zulauföffnung ein Strahlteiler gebildet wird. Dieser Strahlteiler liegt beispielsweise im Scheitelpunkt des Kühlkanales, sodass er bei Betrachtung der Kolbenhubachse nach unten in den freien Bereich des Kühlkanales hineinragt. Dadurch kann ein Ölstrahl, der über die zumindest eine Zulauföffnung in Richtung des Kühlkanales eingespritzt wird, in eine bestimmte Richtung oder auch in zwei unterschiedliche Richtungen gelenkt werden.

Die Erfindung wird anhand eines Kolbens, der nach dem erfindungsgemäßen Verfahren hergestellt wird, im Folgenden näher beschrieben und anhand der Figuren erläutert.

In Figur 1 ist ein Kolbenrohling 1 dargestellt, der eine mit 2 bezeichnete Außenkontur nach seiner Herstellung aufweist. Der Kolbenrohling 1 wird mittels eines entsprechenden Gießverfahrens unter Anwendung einer Gießform hergestellt, wobei die Gießform die Innenkontur der Außenkontur 2 des Kolbenrohlings 1 aufweist. Die Gießform kann ein- oder mehrteilig gestaltet sein. Als ein Teil der Gießform ist ein verlorener Kern 3 vorgesehen, der in geeigneter Weise auf oder an der Gießform, z.B. dem inneren Einsatz der Gießform, angeordnet wird. Es ist auch denkbar, mehr als einen verlorenen Kern 3 vorzusehen. Nachdem der zumindest eine Kern 3 an der Gießform angeordnet und befestigt worden ist, wird die Gießform mit Gießschmelze aufgefüllt und abgewartet, bis diese erstarrt ist. Anschließend wird die Gießform entfernt, wobei zunächst der verlorene Kern 3 in dem hergestellten Kolbenrohling 1 verbleibt. Dieser wird in üblicher Form ausgespült, sodass dadurch ein Innenbereich in dem Kolbenrohling 1 entsteht, der der Außenform des Kernes 3 entspricht und der einen Kühlkanal 4 bildet. Die in der Figur 1 dargestellte Kontur bzw. der Verlauf des Kühlkanales 4 ist beispielhaft und hierauf nicht beschränkt.

Mit 5 ist gestrichelt eine Fertigkontur bezeichnet, nachdem der Kolbenrohling 1 weiterbearbeitet worden ist. Insbesondere ist diese Fertigbearbeitung durch spanabhebende Bearbeitung des äußeren Bereiches des Kolbenrohlings 1 erfolgt. Diese Fertigbearbeitung erfolgt entweder nach oder ggf. auch vor dem Ausspülen des Kernes 3.

Der fertigbearbeitete Kolben weist schließlich an sich bekannte Elemente auf, wie ein Ringfeld, eine Bolzenbohrung 6, einen Kolbenschaft 7 und weitere übliche Elemente (wie z.B. optional eine Brennraummulde) auf.

In Figur 2 ist eine Ansicht in einen Innenbereich eines fertigen Kolbens 8, der auf dem Kolbenrohling 1 gemäß Figur 1 basiert, dargestellt. Bei diesem beispielhaften Design ist erkennbar, dass ausgehend von den Bolzenbohrungen 6 sich Verbindungswände in Richtung der tragenden Kolbenschäfte 7 erstrecken. Diese sind an der Unterseite des Oberteiles des fertigen Kolbens 8 angeordnet, wobei sich auf dieser Unterseite auch zumindest eine Zulauföffnung 9 befindet. In diesem Ausführungsbeispiel ist um die Zulauföffnung 9 herum ein umlaufender Wulst 10 angeordnet. Hierbei ist der Querschnitt der Zulauföffnung 9 kreisförmig, kann aber von dieser geometrischen Form abweichen. Gleiches gilt dann auch für den umlaufenden Wulst 10.

Mit Blick durch die Zulauföffnung 9 in Richtung der Unterseite des Oberteiles des Kolbens 8 ist noch ein optionaler Strahlteiler 11 in dem Kühlkanal 4 (genauer an dessen Scheitel, nach unten in Richtung der Zulauföffnung 9 ragend) dargestellt.

Bei dem Kolben 8 gemäß Figur 2 erfolgt das Einspritzen von Kühlöl über die (zumindest eine) Zulauföffnung 9, sodass das Kühlöl in dem Kühlkanal 4 zirkulieren kann. Damit es aus dem Kühlkanal 4 wieder austreten kann, ist gemäß Figur 2 zumindest eine Ablauföffnung 12 vorhanden, die ebenfalls mit einem umlaufenden Wulst 13 versehen ist, aber nicht sein muss. Die Öffnungen 9, 12 (und ggf. weitere Öffnungen) werden nach der Erfindung mittels des verlorenen Kernes 3 hergestellt, wobei mittels des verlorenen Kernes, der sich bis in einen Bereich der Gießform erstreckt, die einen Innenbereich des Kolbenrohlings 1 ausbildet, auch der gerundete Verlauf der Öffnung 9, 12, beispielsweise realisiert mit dem der Verstärkung des jeweiligen Bereiches dienenden umlaufendem Wulst 10, 13, hergestellt wird.

### BEZUGSZEICHENLISTE

- 1.: Kolbenrohling
- 2.: Außenkontur
- 3.: verlorener Kern
- 4.: Kühlkanal
- 5.: Fertigkontur
- 6.: Bolzenbohrung
- 7.: Kolbenschaft
- 8.: fertiger Kolben
- 9.: Zulauföffnung
- 10.: umlaufender Wulst
- 11.: Strahlteiler
- 12.: Ablauföffnung
- 13.: umlaufender Wulst

## Patentansprüche

1. Verfahren zur Herstellung eines Kolbens (8), der einen mittels eines verlorenen Kernes (3) erzeugten Kühlkanal (4) aufweist, wobei in einem Gießverfahren unter Anwendung einer Gießform, in die der Kern (3) vor dem Gießen eingesetzt wird, unter Verwendung einer Gießschmelze ein Kolbenrohling (1) gegossen und nach dem Erstarren der Gießschmelze der Kolbenrohling (1) der Gießform entnommen und anschließend der Kern (3) ausgespült wird und danach eine Fertigbearbeitung des Kolbenrohlings (1) zur Erzeugung des Kolbens (8) erfolgt, wobei sich der Kern (3) bis in einen Bereich der Gießform erstreckt, die einen Innenbereich des Kolbenrohlings (1) ausbildet und mit dem Kern (3) zumindest eine einen gerundeten Verlauf aufweisende Öffnung für den Kühlkanal (4) nach dem Ausspülen gebildet wird, **dadurch gekennzeichnet, dass** als Öffnung zumindest eine Zulauföffnung (9) mit einem umlaufenden Wulst (10) mittels des Kernes (3) gebildet wird und/oder **dass** als Öffnung zumindest eine Ablauföffnung (12) mit einem umlaufenden Wulst (13) mittels des Kernes (3) gebildet wird.

## Claims

1. Method for manufacturing a piston (8) which comprises a cooling canal (4) produced by means of a lost core (3), wherein in a casting process using a casting mold into which the core (3) is inserted before casting, a piston blank (1) is cast using a molten casting alloy, and after the molten casting alloy has solidified, the piston blank (1) is removed from the casting mold and the core (3) is then flushed out, followed by finishing of the piston blank (1) to produce the piston (8), wherein the core (3) extends into an area of the casting mold which forms an inner region of the piston blank (1) and at least one opening with a rounded contour for the cooling canal (4) is formed with the core (3) after flushing, **characterized in that** at least one inlet opening (9) with a circumferential bead (10) is formed by means of the core (3) and/or at least one outlet opening (12) with a circumferential bead (13) is formed by means of the core (3).

## Revendications

1. Procédé de fabrication d'un piston (8) comportant un canal de refroidissement (4) réalisé au moyen d'un noyau perdu (3), dans lequel, lors d'une opération de coulée utilisant un moule de coulée dans lequel le noyau (3) est inséré avant la coulée, une ébauche de piston (1) est coulée à l'aide d'un alliage de coulée fondu, et après que l'alliage de coulée fondu s'est solidifié, l'ébauche de piston (1) est retirée du moule de coulée et le noyau (3) est ensuite évacué, ensuite l'ébauche de piston (1) est finie pour produire le piston (8), dans lequel le noyau (3) s'étend dans une zone du moule de coulée qui forme une région intérieure de l'ébauche de piston (1), et au moins une ouverture avec un contour arrondi pour le canal de refroidissement (4) est formée avec le noyau (3) après le rinçage, **caractérisé en ce qu'**au moins une ouverture d'entrée (9) avec un bourrelet circonférentiel (10) est formée au moyen du noyau (3) et/ou au moins une ouverture de sortie (12) avec un bourrelet circonférentiel (13) est formée au moyen du noyau (3).
